# EUROPÄISCHE PATENTSCHRIFT

(11) **EP 0 431 208 B1**
(45) Veröffentlichungstag und Bekanntmachung des Hinweises auf die Patenterteilung: **07.07.1993**
(21) Anmeldenummer: 89122447.9
(22) Anmeldetag: 05.12.1989
(51) Int. Cl.: B67D 5/22

(54) **Verfahren zum Messen der durch den Zapfschlauch einer Zapfstelle abgegebenen Menge eines Kraftstoffes**
Method of measuring the quantity of petrol delivered by the hose of a petrol pump
Procédé de mesure de débit d'un carburant délivré par le tuyau d'un poste d'essence

(43) Veröffentlichungstag der Anmeldung: 12.06.1991
(73) Patentinhaber: SCHEIDT & BACHMANN GMBH, D-41238 Mönchengladbach (DE)
(72) Erfinder: Busch, Erwin, Dipl. Ing., D-4050 Mönchengladbach 1 (DE); Baumann, Gerd, Dipl. Ing., D-5177 Titz (DE)
(74) Vertreter: Stenger, Watzke & Ring Patentanwälte

(56) Entgegenhaltungen:
- DE-A- 2 259 901
- FR-A- 1 602 021
- NL-A- 277 653

## Beschreibung

Die Erfindung betrifft ein Verfahren zum Messen der durch den Zapfschlauch einer Zapfstelle abgegebenen Menge eines Kraftstoffes, insbesondere eines bleifreien flüssigen Kraftstoffes zum Betrieb von Verbrennungsmotoren, wobei der Kraftstoff mittels einer Pumpe aus einem Vorratsbehälter gefördert und über ein der Pumpe im Kraftstofffluß nachgeschaltetes Meßwerk dem mit einem Zapfventil versehenen Zapfschlauch zugeführt wird und wobei die Pumpe beim Herausnehmen des Zapfventils aus seiner Halterung eingeschaltet und durch das Meßwerk Impulse zur Messung der abgegebenen Kraftstoffmenge erzeugt werden, die zur Ermittlung sowohl der abgegebenen Menge als auch des sich hieraus ergebenden Preises herangezogen werden.

Bei den derzeit auf dem Markt befindlichen Zapfstellen ist das komplette Flüssigkeitssystem einschließlich des Zapfschlauches bis zum Zapfventil gefüllt. Beim Herausnehmen des Zapfventils aus seiner Halterung wird der Pumpenmotor eingeschaltet. Unmittelbar nach dem Öffnen des Zapfventils tritt demzufolge der im Zapfschlauch befindliche Kraftstoff aus, wobei die durch das Meßwerk fließende Kraftstoffmenge mit Hilfe eines Impulsgebers ermittelt wird, der vom Meßwerk, vorzugsweise einem Kolbenmesser, angetrieben wird. Diese Impulse werden mittels eines Rechners zur Ermittlung und Anzeige der abgegebenen Menge und des sich hieraus ergebenden Preises verarbeitet.

Die Zapfschläuche der derzeit auf dem Markt befindlichen Zapfstellen haben eine Permeabilität, die sich insbesondere bei bleifreien Kraftstoffen, deren Klopffestigkeit durch Beimischung von Zusatzstoffen, beispielsweise Aromaten, verbessert wird, dadurch bemerkbar macht, daß eine gewisse Kraftstoffmenge sich durch den Schlauch hindurch verflüchtigt. Messungen haben ergeben, daß diese Menge etwa 10 cm³ pro Meter Schlauchlänge pro 24 Stunden beträgt. Hierdurch ergibt sich unter anderem der Nachteil, daß nach längerer Nichtbenutzung einer Zapfstelle zu Beginn eines Zapfvorganges eine gewisse Kraftstoffmenge von der Pumpe in das System zwischen Meßwerk und Zapfventil, d.h. insbesondere in den Zapfschlauch gefördert wird, bevor der eigentliche Zapfvorgang beginnt. Diese zur Auffüllung der infolge der Permeabilität des Zapfschlauches verflüchtigten Kraftstoffmenge wird bei den bekannten Meßverfahren erfaßt und dem Kunden in Rechnung gestellt. Bei einer Zapfschlauchlänge von bis zu 5 Metern können derartige Verflüchtigungsverluste bis zu einem viertel Liter betragen.

Der Erfindung liegt die Aufgabe zugrunde, ein Verfahren der eingangs beschriebenen Art zum Messen der durch den Zapfschlauch einer Zapfstelle abgegebenen Menge eines Kraftstoffes zu schaffen, das eine Belastung des Kunden mit derartigen Verflüchtigungsverlusten ohne konstruktive Änderungen der vorhandenen Zapfstellenkonstruktion auf einfache Weise vermeidet.

Die Lösung dieser Aufgabenstellung durch die Erfindung ist dadurch gekennzeichnet, daß zu Beginn jedes Zapfvorganges eine programmierbare Anzahl von Impulsen hinsichtlich ihres zeitlichen Abstandes zwischen aufeinanderfolgenden Impulsen überwacht und einem Speicher zugeführt wird und daß die gespeicherten Impulse von einer Bewertung bei der Ermittlung der ausgegebenen Kraftstoffmenge ausgeschlossen werden, wenn innerhalb der programmierten Anzahl der Impulse ein programmierbarer Zeitabstand zwischen zwei aufeinanderfolgenden Impulsen überschritten wird, wogegen die gespeicherten Impulse für die Ermittlung der ausgegebenen Kraftstoffmenge herangezogen werden, wenn eine derartige Überschreitung des Zeitabstandes unterbleibt.

Das jeweils nur zu Beginn jedes Zapfvorganges durchgeführte Verfahren nach der Erfindung stellt fest, ob vor dem eigentlichen Zapfvorgang eine geringe Kraftstoffmenge das Meßwerk passiert; bei dieser geringen Menge handelt es sich um eine Auffüllung des Flüssigkeitssystems zwischen Zapfventil und Meßwerk aufgrund von Verflüchtigungsverlusten infolge der Permeabilität des Zapfschlauches. Da diese geringe Menge das Meßwerk unmittelbar nach Entnahme des Zapfventils aus seiner Halterung passiert, weil durch diese Entnahme des Zapfventils aus seiner Halterung der Pumpenmotor eingeschaltet wird, vergeht bei jedem Zapfvorgang eine gewisse Zeit zwischen der Messung dieser Verlustmenge und dem eigentlichen Zapfvorgang, der erst nach Einführen des Zapfventils in den jeweils aufzufüllenden Kraftstoffbehälter stattfindet. Wenn mit dem erfindungsgemäßen Verfahren somit festgestellt wird, daß zu Beginn eines jeden Zapfvorganges nach einer ersten Impulsgruppe eine bestimmte Zeit überschritten wird bis weitere Impulse kommen, repräsentieren die ersten Impulse eine Flüssigkeitsmenge, die der Auffüllung der Verflüchtigungsverluste dient. Die Impulse dieser ersten Gruppe werden demzufolge bei der Ermittlung der verzapften Kraftstoffmenge nicht berücksichtigt. Ergibt sich bei der Impulszählung zu Beginn eines Zapfvorganges dagegen keine Überschreitung einer vorbestimmten Zeit zwischen aufeinanderfolgenden Impulsen, kann davon ausgegangen werden, daß sämtliche Impulse durch einen normalen Zapfvorgang ausgelöst werden. Die erfindungsgemäß zu Beginn jedes Zapfvorganges programmierte und hinsichtlich ihres zeitlichen Abstandes überwachte Impulszahl wird demzufolge bei der Ermittlung der ausgegebenen Kraftstoffmenge berücksichtigt.

Das erfindungsgemäße Verfahren erfordert keine konstruktive oder apparative Änderung der bestehenden Zapfstellen, sondern kann durch Programmierung der vorhandenen Elektronik durchgeführt werden. Es ist demzufolge ohne größere Schwierigkeiten an vorhandenen Zapfstellen nachrüstbar.

Gemäß einem weiteren Merkmal der Erfindung erfolgt die Überwachung des zeitlichen Abstandes zwischen aufeinanderfolgenden Impulsen der programmierten Impulsanzahl zu Beginn jedes Zapfvorganges durch Zeitkreise, die bei Auftreten jeweils eines Impulses gestartet werden.

Die programmierbare Anzahl der zu Beginn eines jeden Zapfvorganges überwachten Impulse entspricht erfindungsgemäß einer Flüssigkeitsmenge von maximal 200 cm³. Eine derartige Beschränkung der überwachten Impulse reicht in der Praxis aus, um die durch Permeabilität des Zapfschlauches bedingten Flüssigkeitsverluste zu erfassen.

Mit der Erfindung wird schließlich vorgeschlagen, bei einer Anwendung des erfindungsgemäßen Verfahrens an vorhandenen Zapfstellen die hinsichtlich ihres zeitlichen Abstandes überwachte Impulse auf etwa 20 und die maximale Zeitdauer der zur Überwachung verwendeten Zeitkreise auf etwa 100 msec festzulegen. Diese geringe Anzahl und geringe Zeitspanne reicht aus, die erforderliche Überwachung ordnungsgemäß durchzuführen.

Auf der Zeichnung ist in
- Fig. 1: schematisch eine Zapfstelle zur Ausgabe flüssiger Kraftstoffe mit den hierfür erforderlichen Bauteilen und in
- Fig. 2: ein Impulsschema dargestellt, anhand dessen das erfindungsgemäße Verfahren erläutert werden wird.

Die in Fig.1 schematisch dargestellte Zapfstelle zeigt einen Zapfmast 1, in dem eine Rohrleitung 2 verlegt ist, an deren oberes Ende ein Zapfschlauch 3 angeschlossen ist. Dieser Zapfschlauch 3 ist über zwei Umlenkrollen 4 geführt, die ein Ausziehen des Zapfschlauches 3 aus dem Zapfmast 1 ermöglichen. Am Ende des Zapfschlauches 3 ist ein Zapfventil 5 angeordnet, das bei Nichtgebrauch in eine Halterung 6 des Zapfmastes 1 eingesetzt wird.

Der durch das Zapfventil 5 auszugebende Kraftstoff, vorzugsweise ein bleifreier flüssiger Kraftstoff für Verbrennungsmotoren, wird aus einem nicht dargestellten Vorratsbehälter über einen Filter 7 von einer Pumpe 8 angesaugt, die von einem nicht dargestellten Elektromotor angetrieben wird. Dieser Elektromotor und damit die Pumpe 8 werden eingeschaltet, sobald das Zapfventil 5 aus seiner Halterung 6 herausgenommen wird. Zu diesem Zweck ist die Halterung 6 mit einem Schalter versehen, der unmittelbar den Pumpenmotor einschaltet, sobald das Zapfventil 5 aus der Halterung 6 entnommen wird.

Der von der Pumpe 8 geförderte Kraftstoff wird über einen Gasabscheider 9 und ein Rückschlagventil 10 einem Meßwerk 11 zugeführt, das vorzugsweise als Kolbenzähler ausgebildet ist. Dieses Meßwerk 11 ist mit einem Impulsgeber 12 ausgestattet, der entsprechend der Drehbewegung des Meßwerkes 11 und damit der durchfließenden Kraftstoffmenge Einzelimpulse abgibt, die in einer auf der Zeichnung nicht dargestellten Auswerteeinrichtung zur Ermittlung sowohl der abgegebenen Menge als auch des sich hieraus ergebenden Preises herangezogen werden. Menge und Preis der jeweils ausgegebenen Kraftstoffmenge werden darüber hinaus auf einer nicht dargestellten Anzeige dem Kunden angezeigt.

Das Flüssigkeitssystem zwischen dem Rückschlagventil 10 und dem Zapfventil 5 ist normalerweise mit Kraftstoff gefüllt. Im Ruhezustand befindet sich demzufolge Kraftstoff sowohl in der Rohrleitung 2 als auch im Zapfschlauch 3. Da dieser Zapfschlauch 3 eine gewisse Permeabilität aufweist, die eine Verflüchtigung des Kraftstoffes zur Folge hat, treten insbesondere bei längerem Nichtgebrauch der Zapfstelle Kraftstoffverluste durch Verflüchtigung auf. Insbesondere bei bleifreien Kraftstoffen, deren Klopffestigkeit durch Beimischung von Zusatzstoffen, beispielsweise Aromaten, verbessert wird, ergibt sich eine verhältnismäßig große Verflüchtigung. Diese kann bis zu 10 cm³ je Meter Schlauchlänge pro 24 Stunden betragen. Bei einer Länge des Zapfschlauches 3 von etwa 5 Metern ergeben sich somit bei längerer Nichtbenutzung der Zapfstelle durchaus beachtliche Kraftstoffverluste.

Da die Pumpe 8 unmittelbar bei Entnahme des Zapfventiles 5 aus seiner Halterung 6 eingeschaltet wird, werden diese durch Verflüchtigung auftretenden Kraftstoffverluste zu Beginn jedes Zapfvorganges durch Auffüllen des Flüssigkeitssystems ausgeglichen. Dieses Auffüllen geschieht bevor der eigentliche Zapfvorgang beginnt, da es für den Start dieses Zapfvorganges erforderlich ist, das Zapfventil 5 in den jeweils zu befüllenden Kraftstoffbehälter einzusetzen. Erst danach wird das Zapfventil 5 durch Betätigen des entsprechenden Handgriffes geöffnet und der eigentliche Zapfvorgang eingeleitet werden.

Da der Ausgleich des durch die Permeabilität des Zapfschlauches 3 entstehenden Kraftstoffverlustes durch Auffüllen insbesondere des Zapfschlauches 3 und der Rohrleitung 2 erfolgt, passiert diese Kraftstoffmenge das Meßwerk 11. Demzufolge werden bei diesem Auffüllen vom Impulsgeber 12 Impulse ausgesandt, die den Impulsen des eigentlichen Zapfvorganges hinzuaddiert werden.

In Fig.2 ist ein Impulsdiagramm dargestellt, welches im oberen Teil das Einschalten der Pumpe 8 zum Zeitpunkt a zeigt. Kurz nach diesem Einschalten werden beim Ausführungsbeispiel neun Impulse I₁ bis I₉ festgestellt. Diese Impulse entsprechen derjenigen Kraftstoffmenge, die der Auffüllung des Kraftstoffverlustes infolge der Permeabilität des Zapfschlauches 3 dient. Diese Kraftstoffmenge kommt demzufolge nicht zur Ausgabe durch das Zapfventil 5, sondern dient lediglich der ordnungsgemäßen Füllung des Flüssigkeitssystems vor dem eigentlichen Zapfvorgang.

Wie aus Fig.2 weiter hervorgeht, vergeht nach dem letzten Impuls I₉ eine Zeitspanne tₓ, bevor der erste Impuls I₁₀ des eigentlichen Zapfvorganges folgt. Die Zeitspanne zwischen der Entnahme des Zapfventils 5 aus der Halterung 6 zum Zeitpunkt a und dem Auftreten des Impulses I₁₀ zu Beginn des eigentlichen Zapfvorganges entspricht derjenigen Zeit, welche vergeht, bis der Benutzer das aus der Halterung 6 entnommene Zapfventil 5 in den zu befüllenden Kraftstoffbehälter eingeführt und das Zapfventil 5 durch Betätigen der entsprechenden Handhabe geöffnet hat.

Um eine fehlerhafte Berücksichtigung der durch die Impulse I₁ bis I₉ repräsentierten Kraftstoffmenge bei der Ermittlung der durch den eigentlichen Zapfvorgang abgegebenen Menge zu vermeiden, wird zu Beginn jedes Zapfvorganges eine programmierbare Anzahl von Impulsen I hinsichtlich ihres zeitlichen Abstandes zwischen aufeinanderfolgenden Impulsen überwacht und einem Speicher zugeführt. Beim Ausführungsbeispiel handelt es sich hierbei um die Impulse I₁ bis I₉. Diese Impulse I₁ bis I₉ werden von einer Bewertung bei der Ermittlung der ausgegebenen Kraftstoffmenge ausgeschlossen, wenn nach dem Impuls I₉ ein programmierbarer Zeitabstand überschritten wird, bevor der Impuls I₁₀ auftritt. Beim Ausführungsbeispiel nach Fig.2 ist die Zeitspanne tₓ größer als der programmierte Zeitabstand. Um ein Überschreiten eines derart programmierten Zeitabstandes festzustellen, wird beispielsweise durch jeden der ersten zwanzig Impulse zu Beginn jedes Zapfvorganges ein Zeitkreis eingeschaltet, wobei überwacht wird, ob innerhalb der durch Einschalten des Zeitkreises gestarteten Zeitvorgabe ein nächster Impuls folgt. Beim Ausführungsbeispiel nach Fig.2 würde der programmierte Zeitabstand des mit dem Impuls I₉ gestarteten Zeitkreises überschritten, bevor im Zeitabschnitt tₓ der nächste Impuls I₁₀ folgt. In diesem Fall werden die Impulse I₁ bis I₉ bei der Ermittlung der ausgegebenen Kraftstoffmenge nicht berücksichtigt, weil es sich offensichtlich um eine Auffüllung eines Kraftstoffverlustes infolge Permeabilität des Zapfschlauches 3 handelt.

Wird dagegen innerhalb der programmierten Anzahl der ersten Impulse jedes Zapfvorganges keine Überschreitung des programmierten Zeitabstandes zwischen aufeinanderfolgenden Impulsen festgestellt, ist davon auszugehen, daß sämtliche vom Impulsgeber 12 erzeugten Impulse zum eigentlichen Zapfvorgang gehören. In diesem Fall werden die hinsichtlich ihrer Zeitfolge überwachten und gespeicherten Impulse bei der Ermittlung der ausgegebenen Kraftstoffmenge berücksichtigt.

Die programmierbare Anzahl der zu Beginn eines jeden Zapfvorganges überwachten Impulse entspricht etwa einer Flüssigkeitsmenge von maximal 200 cm³. Sofern durch den Impulsgeber 12 jeweils ein Impuls pro 10 cm³ vom Meßwerk 11 geförderter Flüssigkeitsmenge abgegeben wird, beträgt die programmierte Anzahl der überwachten Impulse zwanzig. In der Praxis hat sich herausgestellt, daß die maximale Zeitdauer der zur Überwachung verwendeten Zeitkreise, d.h. der überwachte Zeitabstand zwischen aufeinanderfolgenden Impulsen bei etwa 10 msec liegt. Die voranstehend beschriebene Überwachung der programmierbaren Anzahl der bei jedem Zapfvorgang als erstes auftretenden Impulse ist demzufolge innerhalb kürzester Zeit abgeschlossen.

## Patentansprüche

1. Verfahren zum Messen der durch den Zapfschlauch (3) einer Zapfstelle abgegebenen Menge eines Kraftstoffes, insbesondere eines bleifreien flüssigen Kraftstoffes zum Betrieb von Verbrennungsmotoren, wobei der Kraftstoff mittels einer Pumpe (8) aus einem Vorratsbehälter gefördert und über ein der Pumpe (8) im Kraftstofffluß nachgeschaltetes Meßwerk (11) dem mit einem Zapfventil (5) versehenen Zapfschlauch (3) zugeführt wird und wobei die Pumpe (8) beim Herausnehmen des Zapfventils (5) aus seiner Halterung (6) eingeschaltet und durch das Meßwerk (11) Impulse (I) zur Messung der abgegebenen Kraftstoffmenge erzeugt werden, die zur Ermittlung sowohl der abgegebenen Menge als auch des sich hieraus ergebenden Preises herangezogen werden,
**dadurch gekennzeichnet,**
daß zu Beginn jedes Zapfvorgangs eine programmierbare Anzahl von Impulsen (I) hinsichtlich ihres zeitlichen Abstandes zwischen aufeinanderfolgenden Impulsen (I) überwacht und einem Speicher zugeführt wird und daß die gespeicherten Impulse (I) von einer Bewertung bei der Ermittlung der ausgegebenen Kraftstoffmenge ausgeschlossen werden, wenn innerhalb der programmierten Anzahl der Impulse (I) ein programmierbarer Zeitabstand zwischen zwei aufeinanderfolgenden Impulsen (I) überschritten wird, wogegen die gespeicherten Impulse (I) für die Ermittlung der ausgegebenen Kraftstoffmenge herangezogen werden, wenn eine derartige Überschreitung des Zeitabstandes unterbleibt.

2. Verfahren nach Anspruch 1, dadurch gekennzeichnet, daß die Überwachung des zeitlichen Abstandes zwischen aufeinanderfolgenden Impulsen (I) der programmierten Impulsanzahl zu Beginn jedes Zapfvorganges durch Zeitkreise erfolgt, die bei Auftreten jeweils eines Impulses (I) gestartet werden.

3. Verfahren nach Anspruch 1 oder 2, dadurch gekennzeichnet, daß die programmierbare Anzahl der zu Beginn eines jeden Zapfvorganges überwachten Impulse (I) einer Flüssigkeitsmenge von maximal 200 cm³ entspricht.

4. Verfahren nach einem der Ansprüche 1 bis 3 zur Durchführung an vorhandenen Zapfstellen, dadurch gekennzeichnet, daß die hinsichtlich ihres zeitlichen Abstandes überwachte Anzahl der Impulse (I) bei etwa 20 und die maximale Zeitdauer der zur Überwachung verwendeten Zeitkreise bei etwa 100 msec liegt.

## Claims

1. Method of measuring the amount of a fuel, particularly a lead-free liquid fuel for operating internal combustion engines, delivered by the pump hose (3) of a delivery pump unit, wherein the fuel is delivered by means of a pump (8) from a storage tank and passed via a meter (11) disposed downstream of the pump (8) in the fuel flow to the pump hose (3) which is provided with a delivery valve (5), and wherein on the removal of the delivery valve (5) from its holder (6) the pump (8) is switched on and pulses (I) are generated by the meter (11) to measure the amount of fuel delivered and are utilised to determine both the amount delivered and the price resulting therefrom, characterised in that on the commencement of each delivery operation a programmable number of pulses (I) is monitored in respect of the time spacing between successive pulses (I) and is transmitted to a memory, and in that the stored pulses (I) are excluded from the calculation determining the amount of fuel delivered if, within the programmed number of pulses (I), a programmable space of time between two successive pulses (I) is exceeded, whereas the stored pulses (I) are utilised for determining the amount of fuel delivered if said space of time is not thus exceeded.

2. Method according to Claim 1, characterised in that the time spacing between successive pulses (I) of the programmed number of pulses is monitored on the commencement of each delivery operation by means of timing circuits which are started upon occurrence of a respective pulse (I).

3. Method according to Claim 1 or 2, characterised in that the programmable number of pulses (I) monitored on commencement of each delivery operation corresponds to an amount of liquid of a maximum of 200 cm³.

4. Method according to one of Claims 1 to 3 for application to existing delivery pump units, characterised in that the number of pulses (I) monitored in respect of their time spacing is about 20 and the maximum time duration of the timing circuits used for monitoring is about 100 msec.

## Revendications

1. Procédé de mesure de la quantité d'un carburant, notamment d'un carburant liquide sans plomb pour le fonctionnement des moteurs à combustion interne, délivrée par le tuyau de distribution (3) d'un poste d'essence, le carburant étant refoulé au moyen d'une pompe (8) à partir d'un réservoir de stockage et envoyé, par l'intermédiaire d'un appareil de mesure (11) monté après la pompe (8) dans le sens d'écoulement du carburant, au tuyau de distribution (3) muni d'un robinet de distribution (5), la pompe (8) étant mise en circuit lorsqu'on retire le robinet de distribution (5) de son support (6), l'appareil de mesure (11) produisant des impulsions (I) destinées à la mesure de la quantité de carburant délivrée, ces impulsions étant utilisées pour déterminer la quantité délivrée ainsi que le prix qui en résulte, caractérisé en ce qu'au début de chaque opération de distribution, des impulsions (I) dont le nombre est programmable sont contrôlées en ce qui concerne l'intervalle de temps entre des impulsions (I) successives et sont envoyées à une mémoire et en ce que les impulsions (I) mémorisées sont exclues par une évaluation effectuée lors de la détermination de la quantité de carburant délivrée si, à l'intérieur du nombre programmable des impulsions (I), un intervalle de temps programmable entre deux impulsions (I) successives est dépassé, les impulsions (I) mémorisées étant en revanche utilisées pour la détermination de la quantité de carburant délivrée si un tel dépassement de l'intervalle de temps n'a pas lieu.

2. Procédé selon la revendication 1, caractérisé en ce que le contrôle de l'intervalle de temps entre des impulsions (I) successives dont le nombre est programmable est effectué au début de chaque opération de distribution au moyen de circuits chronologiques mis en action lors de l'arrivée de chaque impulsion (I).

3. Procédé selon la revendication 1 ou la revendication 2, caractérisé en ce que le nombre des impulsions (I) contrôlées au début de chaque opération de distribution correspond à une quantité maximale de liquide de 200 cm³.

4. Procédé selon l'une des revendications 1 à 3 prévu pour l'application à des postes d'essence existants, caractérisé en ce que le nombre des impulsions (I) contrôlées en ce qui concerne leur intervalle de temps est égal à 20 environ et en ce que le temps maximal des circuits chronologiques utilisés pour le contrôle est égal à 100 ms environ.
